# EUROPÄISCHE PATENTSCHRIFT

(11) **EP 4 534 426 B1**
(45) Veröffentlichungstag und Bekanntmachung des Hinweises auf die Patenterteilung: **22.07.2026**
(21) Anmeldenummer: 24200974.4
(22) Anmeldetag: 18.09.2024
(51) Int. Cl.: B65B 7/22, B65B 7/26

(54) **VERFAHREN UND VORRICHTUNG ZUM VERSCHLIESSEN EINER FALTSCHACHTEL MITTELS EINER DECKLASCHE**
METHOD AND DEVICE FOR CLOSING A FOLDING BOX BY MEANS OF A COVER TAB
PROCÉDÉ ET DISPOSITIF POUR FERMER UNE BOÎTE PLIANTE AU MOYEN D'UNE LANGUETTE DE RECOUVREMENT

(30) Priorität: 19.09.2023 DE 102023125289
(43) Veröffentlichungstag der Anmeldung: 09.04.2025
(73) Patentinhaber: IWK Verpackungstechnik GmbH, 76297 Stutensee (DE)
(72) Erfinder: Morini, Andreas, 76133 Karlsruhe (DE); Behringer, Thomas, 76467 Bietigheim (DE)
(74) Vertreter: Lichti - Patentanwälte Partnerschaft mbB

(56) Entgegenhaltungen:
- EP-A1- 3 385 175
- CN-A- 116 443 311
- DE-A1- 19 918 940
- US-A- 5 729 964

## Beschreibung

Die Erfindung betrifft ein Verfahren zum Verschließen einer Faltschachtel mittels einer Decklasche in einer Verpackungsvorrichtung, die einen Faltschachtelförderer, der in eine Förderrichtung bewegt wird und der eine Vielzahl von in Reihe hintereinander angeordneten Verpackungsplätzen zur Aufnahme jeweils einer mit einem Produkt gefüllten Faltschachtel aufweist, und eine Verschlusseinheit aufweist, mittels der eine an der Decklasche angeordnete Einstecklasche in einer im Wesentlichen senkrecht zur Förderrichtung verlaufenden Einsteckrichtung in die Faltschachtel eingesteckt wird, wobei die Verschlusseinheit mehrere Werkzeuge aufweist, die nacheinander mit der Decklasche und/oder der Einstecklasche in Anlage gebracht werden, wobei die Werkzeuge auf einem Trägerteil angeordnet sind, das zusammen mit den Werkzeugen und mittels einer Antriebskraft auf einer 1. Bewegungsbahn mit eine Bewegungskomponente in Einsteckrichtung bewegt wird.

Darüber hinaus betrifft die Erfindung eine entsprechende Vorrichtung zum Verschließen einer Faltschachtel mittels einer Decklasche.

In einer Verpackungsmaschine, einer sogenannten Kartoniermaschine, werden Produkte in eine Faltschachtel eingefüllt und die Faltschachtel wird anschließend verschlossen. Zu diesem Zweck sind üblicherweise ein Faltschachtel-Förderer und ein Produkt-Förderer nebeneinander angeordnet, wobei ein auf dem Produkt-Förderer angeordnetes Produkt in einer Übergabestation in eine auf dem Faltschachtel-Förderer benachbart angeordnete offene Faltschachtel eingeschoben wird. Die mit dem Produkt gefüllte, jedoch noch offene Faltschachtel wird dann auf dem Faltschachtel-Förderer zu einer Verschlusseinheit gefördert. In der Verschlusseinheit werden die an der Faltschachtel ausgebildeten Laschen gefalzt und in die Faltschachtel eingesteckt.

Die Faltschachtel besitzt üblicherweise eine Decklasche, die bei der geschlossenen Faltschachtel deren Stirnwand bildet, und eine an dem der Faltschachtel abgewandten Ende angeschlossene Einstecklasche. In der Verschlusseinheit wird zunächst die Einstecklasche relativ zur Decklasche umgebogen. Anschließend wird die Decklasche zusammen mit der Einstecklasche so in Richtung der Faltschachtel gedrückt, dass die Einstecklasche in die Faltschachtel eingeführt ist. Nachfolgend werden die Decklasche und die Einstecklasche nochmals in die Faltschachtel eingedrückt, um eine sogenannte Verriegelung sicherzustellen. Die auf diese Weise verschlossene Faltschachtel wird aus der Verschlusseinheit abtransportiert und gegebenenfalls einer weiteren Behandlung unterzogen.

Eine Verpackungsvorrichtung der genannten Art kann auf zwei grundsätzlich unterschiedliche Arten betrieben werden. Einerseits ist es bekannt, den Faltschachtel-Förderer und den Produkt-Förderer kontinuierlich mit konstanter Geschwindigkeit zu bewegen. Bei dieser kontinuierlichen Betriebsart besteht das Problem, dass die Werkzeuge in der Verschlusseinheit, die senkrecht zur Förderrichtung des Faltschachtel-Förderers bewegt werden, während des Einsteckvorgangs der Einstecklasche aufgrund der kontinuierlichen Bewegung des Faltschachtel-Förderers und somit auch der Faltschachtel eine Relativbewegung relativ zu der Faltschachtel bzw. relativ zu der Decklasche in Förderrichtung ausführen. Das Werkzeug reibt somit über die Oberfläche der Decklasche, wodurch diese oberflächlich verkratzt werden kann.

Es ist versucht worden, die Werkzeuge auf einer geschlossenen Kurvenbahn zu bewegen und zumindest abschnittsweise der Faltschachtel in Förderrichtung nachfolgen zu lassen, wodurch die Relativbewegung zwischen der Faltschachtel und den Werkzeugen zwar verringert, jedoch nicht vollständig verhindert werden kann.

Bei der anderen grundsätzlichen Betriebsart der Verpackungsvorrichtung werden der Produkt-Förderer und der Faltschachtel-Förderer in einem Verfahrenstakt getaktet in Förderrichtung bewegt. Der Verfahrenstakt umfasst eine Transportphase, in der der Faltschachtel-Förderer mit den darauf angeordneten Faltschachteln in Förderrichtung gefördert werden, und eine darauf folgende Stillstandsphase, in der der Faltschachtel-Förderer und die darauf befindlichen Faltschachteln stillstehen. Der Faltschachtel-Förderer wird in der Transportphase zunächst beschleunigt und dann wieder abgebremst, bis er zum Stillstand kommt. Bei langsam arbeitenden Verpackungsvorrichtungen reicht die Stillstandsphase aus, um die Einstecklasche in die Faltschachtel einzustecken und die Faltschachtel durch die Decklasche zu verschließen. Bei einer schnell arbeitenden Verpackungsvorrichtung ist die Stillstandsphase jedoch so kurz, dass zum Einstecken der Einstecklasche auch noch ein Teil der Transportphase mitgenutzt werden muss. Dabei kommt es wieder zu der genannten Relativbewegung zwischen den Werkzeugen und der Oberfläche der Decklasche, wodurch diese verkratzen kann.

Beispiele für solche Vorrichtungen und Verpackungsverfahren aus dem Stand der Technik finden sich in EP3385175 und CN116443311, die die Merkmale des Oberbegriffs der Ansprüche 1 und 16 offenbaren.

Der Erfindung liegt die Aufgabe zugrunde, ein Verfahren zum Verschließen einer Faltschachtel mittels einer Decklasche in einer Verpackungsvorrichtung zu schaffen, bei der eine Beschädigung der Decklasche in der Verschlusseinheit verhindert ist.

Darüber hinaus soll eine entsprechende Vorrichtung zum Verschließen einer Faltschachtel mittels einer Decklasche geschaffen werden, die sowohl bei einer im kontinuierlichen Modus arbeitenden Verpackungsvorrichtung als auch bei einer im getakteten Modus arbeitenden Verpackungsvorrichtung verwendet werden kann.

Die oben genannte Aufgabe wird in verfahrenstechnischer Hinsicht durch ein Verfahren mit den Merkmalen des Anspruchs 1 gelöst. Dabei ist vorgesehen, dass die 1. Bewegungsbahn eine geschlossene Bahnkurve ist und dass das Trägerteil, auf dem die Werkzeuge angeordnet sind, entlang der 1. Bewegungsbahn verstellbar auf einem Schlitten angeordnet ist, der mittels einer weiteren Antriebskraft auf einer 2. Bewegungsbahn längs einer Führung bidirektional bewegt wird, wobei die Bewegung des Trägerteils und der Werkzeuge relativ zum Schlitten entlang der 1. Bewegungsbahn und die Bewegung des Schlittens längs der Führung entlang der 2. Bewegungsbahn mittels einer Steuervorrichtung so überlagert werden, dass die Werkzeuge für eine Zeitspanne T relativ zu den Faltschachteln in Förderrichtung relativbewegungslos sind, wobei gilt: T ≥ 200 ms. Vorzugsweise liegt die Zeitspanne T im Bereich vom 250 ms bis 1000 ms und insbesondere im Bereich von 250 ms bis 500 ms.

Erfindungsgemäß wird von der Grundüberlegung ausgegangen, die Bewegung des Trägerteils und der Werkzeuge entlang der als geschlossene Bahnkurve ausgebildeten 1. Bewegungsbahn und die Bewegung des Schlitten entlang der 2. Bewegungsbahn mittels einer Steuervorrichtung in bestimmter Weise zu überlagern, wobei diese beiden Bewegungen unabhängig voneinander ausgeführt werden können. Zu diesem Zweck ist das Trägerteil, das die Werkzeuge trägt, auf dem Schlitten verstellbar oder verfahrbar angeordnet und kann relativ zu dem Schlitten entlang der 1. Bewegungsbahn verstellt werden. Der Schlitten kann zusammen mit dem Trägerteil und den Werkzeugen zusätzlich auf der 2. Bewegungsbahn längs einer Führung bidirektional zwischen einer Anfangsstellung und einer Endstellung hin und her bewegt werden. Die Bewegung des Trägerteils und der Werkzeuge relativ zum Schlitten entlang der 1. Bewegungsbahn und die Bewegung des Schlittens längs der Führung entlang der 2. Bewegungsbahn werden mittels einer Steuervorrichtung, die die für die Bewegung notwendigen Antriebe und Antriebskräfte ansteuert, so überlagert, dass die Werkzeuge und somit auch die Trägerplatte für eine vorbestimmte Zeitspanne T relativ zu den Faltschachteln und somit auch relativ zu dem Faltschachtel-Förderer in Förderrichtung keine Relativbewegung ausführt, d.h. relativbewegungslos sind.

Wenn die Faltschachteln auf dem Faltschachtel-Förderer in Förderrichtung bewegt werden, werden auch die Werkzeuge und die Trägerplatte mit einem entsprechenden Bewegungsprofil für die Zeitspanne T parallel dazu bewegt, so dass in Förderrichtung keine Relativbewegung zwischen diesen Bauteilen auftritt. Somit kann die Zeitspanne T, die ≥ 200 ms ist, dafür genutzt werden, dass die Werkzeuge über eine entsprechende im Wesentlichen senkrecht zur Förderrichtung verlaufende Bewegung auf die Decklasche und die Einstecklasche einwirken und diese in die Faltschachtel drücken. Dabei tritt in Förderrichtung keine Relativbewegung zwischen den Werkzeugen und der Faltschachtel auf, so dass die Decklasche auch nicht beschädigt werden kann.

Durch Ansteuerung mittels der Steuervorrichtung können die Bewegungen längs der geschlossenen 1. Bewegungsbahn und die Bewegungen längs der 2. Bewegungsbahn in einfacher Weise verändert und an die Geometrie der zu verschließenden Faltschachtel angepasst werden.

In einer möglichen Ausgestaltung der Erfindung kann vorgesehen sein, dass die geschlossene Bahnkurve der 1. Bewegungsbahn eine Kreisbahn, eine Ellipsenbahn oder eine asymmetrische geschlossene Bahnkurve ist, d.h. dass das Trägerteil mit den Werkzeugen stetig umlaufend bewegt wird. Dabei kann vorgesehen sein, dass die 1. Bewegungsbahn eine Bewegungskomponente parallel zur Einsteckrichtung aufweist.

Alternativ oder zusätzlich dazu kann vorgesehen sein, dass die 1. Bewegungsbahn eine Bewegungskomponente parallel zur 2. Bewegungsbahn aufweist.

In Weiterbildung der Erfindung kann vorgesehen, dass die Bewegung des Schlittens auf der 2. Bewegungsbahn eine lineare bidirektionale Bewegung zwischen einer Anfangsstellung und einer Endstellung ist. In diesem Fall wird der Schlitten zwischen der Anfangsstellung und der Endstellung gradlinig hin und her bewegt.

Dabei kann vorgesehen sein, dass die 2. Bewegungsbahn im Wesentlichen parallel zur Förderrichtung verläuft. Mit dem Ausdruck "im Wesentlichen parallel" soll ein exakt paralleler Verlauf oder auch eine geringe Winkelabweichung von der Parallelität im Bereich von ± 5° umfasst sein.

Alternativ kann die Bewegung auf der 2. Bewegungsbahn auch eine gekrümmte bidirektionale Bewegung sein.

In einer möglichen Ausgestaltung der Erfindung kann vorgesehen sein, dass einerseits der Trägerplatte mit den Werkzeugen und andererseits dem Schlitten jeweils eine eigene Antriebsvorrichtung insbesondere in Form eines Servomotors zugeordnet ist. In diesem Fall wird die Antriebskraft zur Bewegung des Trägerteils und der Werkzeuge auf der 1. Bewegungsbahn mittels einer 1. Antriebsvorrichtung und die weitere Antriebskraft zur Bewegung des Schlittens auf der 2. Bewegungsbahn mittels einer 2. Antriebsvorrichtung vorzugsweise vollständig unabhängig voneinander erzeugt.

Alternativ kann für die Erzeugung der Antriebskraft zur Bewegung des Trägerteils und der Werkzeuge auf der 1. Bewegungsbahn und für die Erzeugung der weiteren Antriebskraft zur Bewegung des Schlittens auf der 2. Bewegungsbahn eine gemeinsame Antriebsvorrichtung vorgesehen sein. In diesem Fall ist vorzugsweise vorgesehen, dass zwischen der gemeinsamen Antriebsvorrichtung und dem Trägerteil ein 1. Getriebe und/oder zwischen der gemeinsamen Antriebsvorrichtung und dem Schlitten ein 2. Getriebe angeordnet ist. Bei dem Getriebe kann es sich um ein Zahnradgetriebe, ein Koppelgetriebe, ein Zahnrad-Zahnriemen-Getriebe oder auch um eine Steuerkurve handeln, die von einem Steuerelement zwangsweise abgefahren wird und die Bewegung definiert.

In einer ersten möglichen Ausgestaltung kann vorgesehen sein, dass der Faltschachtel-Förderer kontinuierlich mit konstanter Geschwindigkeit in Förderrichtung bewegt wird.

Alternativ dazu kann vorgesehen sein, dass der Faltschachtel-Förderer in einem Verfahrenstakt getakteten Förderrichtung bewegt wird, wobei der Verfahrenstakt eine Transportphase, in der der Faltschachtel-Förderer und die auf ihm aufgelagerten Faltschachteln in Förderrichtung gefördert werden, und eine Stillstandsphase aufweist, in der der Faltschachtel-Förderer stillsteht. Die Zeitspanne T, in der die Trägerplatte mit den Werkzeugen relativ zu dem Faltschachtel-Förderer und relativ zu den Faltschachteln in Förderrichtung keine Relativbewegung ausführt, liegt vorzugsweise im Bereich von 40 % bis 70 % und insbesondere im Bereich von 50 % bis 60 % der Dauer des Verfahrenstaktes. Ein Verfahrenstakt dauert insgesamt etwa 700 ms bis 1000 ms, so dass die Zeitspanne T beispielsweise zwischen 350 ms und 500 ms liegen kann.

Der Faltschachtel-Förderer wird während der Transportphase in einem Beschleunigungsbereich zunächst beschleunigt und anschließend in einem Bremsbereich wieder bis zum Stillstand abgebremst. In Weiterbildung der Erfindung kann vorgesehen sein, dass der Schlitten während der Beschleunigung des Faltschachtel-Förderers, d.h. während des Beschleunigungsbereichs in seine Ausgangsstellung zurückverfahren wird.

In besonderes vorteilhafter Ausgestaltung der Erfindung kann vorgesehen sein, dass der Schlitten zu Beginn des Beschleunigungsbereichs zunächst um eine geringe Strecke in Richtung seiner Endstellung verfahren wird. Dadurch wird erreicht, dass auch die Werkzeuge mit der Trägerplatte um ein geringes Maß in Förderrichtung verfahren werden, wodurch eine vorpositionierte Decklasche und/oder Einstecklasche von dem nächsten Werkzeug übernommen wird und somit in ihrer Position gehalten wird, woraufhin erst dann der Schlitten in seine Ausgangsstellung zurückkehrt.

Die erfindungsgemäße Vorrichtung zum Verschließen einer Faltschachtel mittels einer Decklasche in einer Verpackungsvorrichtung zeichnet sich dadurch aus, dass die 1. Bewegungsbahn als geschlossene Bahnkurve ausgebildet ist, dass das Trägerteil entlang der 1. Bewegungsbahn verfahrbar oder verstellbar auf einem Schlitten angeordnet ist, wobei der Schlitten mittels einer weiteren Antriebskraft auf einer 2. Bewegungsbahn längs einer Führung bidirektional zwischen einer Anfangsstellung und einer Endstellung hin und her bewegbar ist. Die Bewegung des Trägerteils und der Werkzeuge relativ zum Schlitten entlang der 1. Bewegungsbahn und die Bewegung des Schlittens längs der Führung entlang der 2. Bewegungsbahn sind mittels einer Steuervorrichtung so überlagerbar, dass die Werkzeuge für eine Zeitspanne T relativ zu den Faltschachteln in Förderrichtung keine Relativbewegung ausführen, d.h. relativbewegungslos sind, wobei gilt: T ≥ 200 ms. Insbesondere liegt die Zeitspanne T im Bereich von 250 ms bis 1000 ms und vorzugsweise im Bereich von 250 ms bis 500 ms.

Weitere Merkmale der Vorrichtung sind aus der vorstehenden und nachfolgenden Beschreibung des Verfahrens sowohl einzeln als auch in Kombination zu entnehmen.

Weitere Vorteile und Merkmale der Erfindung sind aus der folgenden Beschreibung eines Ausführungsbeispiels unter Bezugnahme auf die Zeichnung ersichtlich. Es zeigen:
- Fig. 1: Eine schematische perspektivische Darstellung des Endbereichs einer geöffneten Faltschachtel,
- Fig. 2: die Faltschachtel gemäß Fig. 1 beim Verschließen und
- Fig. 3: eine schematische Darstellung der erfindungsgemäßen Vorrichtung zum Verschließen einer Faltschachtel mittels einer Decklasche.

Aus den Fig. 1 und 2 ist ersichtlich, wie eine Faltschachtel FS in einer Verschlusseinheit 12 (siehe Fig. 3) einer Verpackungsvorrichtung 10 grundsätzlich verschlossen wird.

Die Faltschachtel FS besitzt einen quaderförmigen, von Seitenwänden begrenzten Faltschachtel-Körper F₁, in den in einem vorhergesehenen Verfahrensschritt ein Produkt P eingeführt wurde. An einer stirnseitigen Seitenkante des Faltschachtel-Körpers F₁ ist einstückig eine Decklasche F₂ angeformt, die im geschlossenen, nicht dargestellten Zustand die Stirnwand der Faltschachtel FS bildet. An derjenigen Seitenkante der Decklasche F₂, die dem Faltschachtel-Körper F₁ abgewandt ist, ist unter Bildung einer Falzkante eine Einstecklasche F₃ angeformt.

In einem ersten Verfahrensschritt wird die Einstecklasche F₃ mittels eines ersten Werkzeugs 18 relativ zur Decklasche F₂ umgeknickt, wie es in Fig. 2 dargestellt ist. Nachfolgend wird die Decklasche F₂ mittels eines 2. Werkzeugs 19 relativ zum Faltschachtel-Körper F₁ umgeknickt. Die Einstecklasche F₃ wird dabei in bekannter Weise in den Innenraum des Faltschachtel-Körpers F₁ eingeführt, wie es in Fig. 2 durch den Pfeil E dargestellt ist.

In einem nachfolgenden Schritt wird auf die Decklasche F₂ und somit auch auf die Einstecklasche F₃ von außen nochmals eine in das Innere der Faltschachtel F gerichtete Druckkraft mittels eines 3. Werkzeugs 20 aufgebracht, wodurch sichergestellt wird, dass die Einstecklasche F₃ sicher in der Faltschachtel FS sitzt und die Decklasche F₂ die Stirnseite des Faltschachtel-Körpers F₁ abdeckt.

Fig. 3 zeigt in Aufsicht eine schematische Darstellung einer Vorrichtung zum Verschließen der Falschachtel FS mittels der Decklasche F₂ in der Verpackungsvorrichtung 10. Die Verpackungsvorrichtung 10 weist einen linearen Faltschachtel-Förderer 11 auf, bei dem es sich um ein Förderband oder eine sogenannte Faltschachtel-Kette handeln kann, die mittels einer nicht dargestellten Antriebsvorrichtung in eine Förderrichtung R, d.h. gemäß Fig. 3 von unten nach oben bewegt wird. Der Faltschachtel-Förderer 11 besitzt eine Vielzahl von in Reihe hintereinander angeordneten Verpackungsplätzen 11.1, auf denen jeweils eine mit einem Produkt P gefüllte Faltschachtel FS liegt.

Neben dem Faltschachtel-Förderer 11 ist die Verschlusseinheit 12 angeordnet. Die Verschlusseinheit 12 weist einen Schlitten 13 auf, der längs einer linearen Führung 14, die im dargestellten Beispiel von zwei parallel zueinander verlaufenden Führungsstangen 15 gebildet ist, mittels einer nur schematisch dargestellten Antriebsvorrichtung 16 auf einer 2. Bewegungsbahn B, die im dargestellten Ausführungsbeispiel parallel zur Förderrichtung R verläuft, bidirektional hin und her bewegt werden kann, wie es durch den Doppelpfeil B angedeutet ist.

Ein Trägerteil 17 trägt die drei in Förderrichtung R hintereinander angeordneten Werkzeuge 18, 19, 20 und ist zusammen mit diesen relativ zum Schlitten 13 entlang einer 1. Bewegungsbahn A auf einer geschlossenen Bahnkurve verfahrbar, wie es durch den Pfeil A angeordnet ist. Im dargestellten Ausführungsbeispiel verläuft die 1. Bewegungsbahn A im wesentlichen kreisförmig, jedoch sind auch andere geschlossene Bahnkurven möglich, beispielsweise eine Ellipsenbahn oder eine asymmetrische Bahnkurve.

Mittels der Werkzeuge 18, 19, 20 können die Einstecklasche F₃ und die Decklasche F₂ zum Verschließen der Faltschachtel FS in einer Einsteckrichtung E, die senkrecht zur Förderrichtung R verläuft, in den Faltschachtel-Körper F₁ in genannter Weise eingebracht werden. Das Trägerteil 17 ist für die Bewegung entlang der 1. Bewegungsbahn A durch eine Antriebsvorrichtung 21 angetrieben.

Die Antriebsvorrichtung 16 des Schlittens 13 und die Antriebsvorrichtung 21 der Trägerplatte 17 sind über Leitungen 24, 25 mit einer Steuervorrichtung 23 verbunden. Die Steuervorrichtung 23 steuert die Antriebsvorrichtungen 16 und 17 so an, dass die Bewegung des Trägerteils 17 und der Werkzeuge 18, 19, 20 relativ zum Schlitten 13 entlang der geschlossenen 1. Bewegungsbahn A und die Bewegung des Schlittens 13 längs der Führung 14 entlang der Bewegungsbahn B so überlagert werden, dass die Werkzeuge 18, 19, 20 für eine Zeitspanne T relativ zu dem Faltschachtel-Förderer 11 und den darauf befindlichen Faltschachteln FS in Förderrichtung R keine Relativbewegung ausführen. Die Zeitspanne T kann genutzt werden, dass die Einstecklasche F₃ relativ zur Decklasche F₂ zunächst umgeknickt, in der nächsten Zeitspanne T dann die Decklasche F₂ bei gleichzeitiger Einführung der Einstecklasche F₃ in den Innenraum des Faltschachtel-Körpers F₁ mittels des Werkzeugs 19 auf die Faltschachtel aufgelegt und in einer nachfolgenden Zeitspanne T dann nochmals eine äußere Druckkraft zum Verriegeln der Einstecklasche F₃ aufgebracht wird. Aufgrund der nicht vorhandenen Relativbewegung in Förderrichtung zwischen den Werkzeugen 18, 19, 20 und den Faltschachteln FS treten keine äußeren Beschädigungen oder Kratzer auf der Decklasche F₂ auf.

Die Bewegungsbahn B kann auch zumindest abschnittsweise geradlinig verlaufen, wobei es lediglich wesentlich ist, dass die Steuervorrichtung 23 die Bewegung des Trägerteils 17 und der Werkzeuge 18, 19, 20 relativ zum Schlitten 13 entlang der 1. Bewegungsbahn und die Bewegung des Schlittens 13 längs der Führung entlang der 2. Bewegungsbahn so überlagern kann, dass für die genannte Zeitspanne T zwischen den Faltschachteln FS und den Werkzeugen 18, 19, 20 in Förderrichtung keine Relativbewegung auftritt.

## Patentansprüche

1. Verfahren zum Verschließen einer Faltschachtel (FS) mittels einer Decklasche (F₂) in einer Verpackungsvorrichtung (10), die einen Faltschachtel-Förderer (11), der in eine Förderrichtung (R) bewegt wird und der eine Vielzahl von in Reihe hintereinander angeordneten Verpackungsplätzen (11.1) zur Aufnahme jeweils einer mit einem Produkt (P) gefüllten Faltschachtel (FS) aufweist, und eine Verschlusseinheit (12) aufweist, mittels der eine an der Decklasche (F₂) angeordnete Einstecklasche (F₃) in einer im Wesentlichen senkrecht zur Förderrichtung (R) verlaufenden Einsteckrichtung (E) in die Faltschachtel (FS) eingesteckt wird, wobei die Verschlusseinheit (12) mehrere Werkzeuge (18, 19, 20) aufweist, die nacheinander mit der Decklasche (F₂) und/oder der Einstecklasche (F₃) in Anlage gebracht werden, wobei die Werkzeuge (18, 19, 20) auf einem Trägerteil (17) angeordnet sind, das zusammen mit den Werkzeugen (18, 19, 20) mittels einer Antriebskraft auf einer 1. Bewegungsbahn (A) mit einer Bewegungskomponente in Einsteckrichtung (E) bewegt wird, wobei die 1. Bewegungsbahn (A) eine geschlossene Bahnkurve ist, **dadurch gekennzeichnet, dass** das Trägerteil (17) entlang der 1. Bewegungsbahn (A) verstellbar auf einem Schlitten (13) angeordnet ist, der mittels einer weiteren Antriebskraft auf einer 2. Bewegungsbahn (B) längs einer Führung (14) bidirektional bewegt wird, wobei die Bewegung des Trägerteils (17) und der Werkzeuge (18, 19, 20) relativ zum Schlitten (13) entlang der 1. Bewegungsbahn (A) und die Bewegung des Schlittens (13) längs der Führung (14) entlang der 2. Bewegungsbahn (B) mittels einer Steuervorrichtung (23) so überlagert werden, dass die Werkzeuge (18, 19, 20) für eine Zeitspanne T relativ zu den Faltschachteln (FS) in Förderrichtung (R) relativbewegungslos sind, wobei gilt: T ≥ 200 ms.

2. Verfahren nach Anspruch 1, **dadurch gekennzeichnet, dass** die Zeitspanne T im Bereich von 250 ms bis 500 ms liegt.

3. Verfahren nach Anspruch 1 oder 2, **dadurch gekennzeichnet, dass** die geschlossene Bahnkurve der 1. Bewegungsbahn (A) eine Kreisbahn, eine Ellipsenbahn oder eine asymmetrische geschlossene Bahnkurve ist.

4. Verfahren nach einem der Ansprüche 1 bis 3, **dadurch gekennzeichnet, dass** die 1. Bewegungsbahn (A) eine Bewegungskomponente parallel zur Einsteckrichtung (E) aufweist.

5. Verfahren nach Anspruch 1 oder 2, **dadurch gekennzeichnet, dass** die 1. Bewegungsbahn (A) eine Bewegungskomponente parallel zur 2. Bewegungsbahn (B) aufweist.

6. Verfahren nach einem der Ansprüche 1 bis 5, **dadurch gekennzeichnet, dass** die Bewegung auf der 2. Bewegungsbahn (B) eine lineare bidirektionale Bewegung zwischen einer Anfangsstellung und einer Endstellung ist.

7. Verfahren nach einem der Ansprüche 1 bis 6, **dadurch gekennzeichnet, dass** die 2. Bewegungsbahn (B) im Wesentlichen parallel zur Förderrichtung (R) verläuft.

8. Verfahren nach einem der Ansprüche 1 bis 7, **dadurch gekennzeichnet, dass** die Antriebskraft zur Bewegung des Trägerteils (17) und der Werkzeuge (18, 19, 20) auf der 1. Bewegungsbahn (A) mittels einer 1. Antriebsvorrichtung (21) und die weitere Antriebskraft zur Bewegung des Schlittens (13) auf der 2. Bewegungsbahn (B) mittels einer 2. Antriebsvorrichtung (16) erzeugt werden.

9. Verfahren nach einem der Ansprüche 1 bis 7, **dadurch gekennzeichnet, dass** die Antriebskraft zur Bewegung des Trägerteils (17) und der Werkzeuge (18, 19, 20) auf der 1. Bewegungsbahn (A) und die weitere Antriebskraft zur Bewegung des Schlittens (13) auf der 2. Bewegungsbahn (B) mittels einer gemeinsamen Antriebsvorrichtung erzeugt werden.

10. Verfahren nach Anspruch 9, **dadurch gekennzeichnet, dass** zwischen der gemeinsamen Antriebsvorrichtung und dem Trägerteil (17) und/oder zwischen der gemeinsamen Antriebsvorrichtung und dem Schlitten (13) ein Getriebe angeordnet ist.

11. Verfahren nach einem der Ansprüche 1 bis 10, **dadurch gekennzeichnet, dass** der Faltschachtel-Förderer (11) kontinuierlich mit konstanter Geschwindigkeit in Förderrichtung (R) bewegt wird.

12. Verfahren nach einem der Ansprüche 1 bis 10, **dadurch gekennzeichnet, dass** der Faltschachtel-Förderer (11) in einem Verfahrenstakt getaktet in Förderrichtung (R) bewegt wird, wobei der Verfahrenstakt eine Transportphase, in der die auf dem Faltschachtel-Förderer (11) angeordneten Faltschachteln (FS) in Förderrichtung (R) gefördert werden, und eine Stillstandsphase aufweist, in der der Faltschachtel-Förderer (11) stillsteht, wobei die Zeitspanne T 40 % bis 70 % der Dauer des Verfahrenstaktes beträgt.

13. Verfahren nach Anspruch 12, **dadurch gekennzeichnet, dass** die Zeitspanne T 50 % bis 60 % der Dauer des Verfahrenstaktes beträgt.

14. Verfahren nach Anspruch 12 oder 13, **dadurch gekennzeichnet, dass** die Transportphase einen Beschleunigungsbereich und einen Bremsbereich aufweist und dass der Schlitten (13) während des Beschleunigungsbereichs in seine Ausgangsstellung zurückverfahren wird.

15. Verfahren nach einem der Ansprüche 12 bis 14, **dadurch gekennzeichnet, dass** der Schlitten (13) zu Beginn der Beschleunigungsbereich in Richtung seiner Endstellung verfahren wird.

16. Vorrichtung zum Verschließen einer Faltschachtel (FS) mittels einer Decklasche (F₂) in einer Verpackungsvorrichtung (10), die einen Faltschachtel-Förderer (11), der in eine Förderrichtung (R) bewegbar ist und der eine Vielzahl von in Reihe hintereinander angeordneten Verpackungsplätzen (11.1) zur Aufnahme jeweils einer mit einem Produkt (P) gefüllten Faltschachtel (FS) aufweist, und eine Verschlusseinheit (12) aufweist, mittels der eine an der Decklasche (F₂) angeordnete Einstecklasche (F₃) in einer im Wesentlichen senkrecht zur Förderrichtung (R) verlaufenden Einsteckrichtung (E) in die Faltschachtel (FS) einsteckbar ist, wobei die Verschlusseinheit (12) mehrere Werkzeuge (18, 19, 20) aufweist, die nacheinander mit der Decklasche (F₂) und/oder der Einstecklasche (F₃) in Anlage bringbar sind, wobei die Werkzeuge (18, 19, 20) auf einem Trägerteil (17) angeordnet sind, das zusammen mit den Werkzeugen (18, 19, 20) mittels einer Antriebskraft auf einer 1. Bewegungsbahn (A) mit einer Bewegungskomponente in Einsteckrichtung (E) bewegbar ist, wobei die 1. Bewegungsbahn (A) als geschlossene Bahnkurve ausgebildet ist, **dadurch gekennzeichnet, dass** das Trägerteil entlang der 1. Bewegungsbahn (A) verstellbar auf einem Schlitten (13) angeordnet ist, der mittels einer weiteren Antriebskraft auf einer 2. Bewegungsbahn (B) längs einer Führung (14) bidirektional bewegbar ist, wobei die Bewegung des Trägerteils (17) und der Werkzeuge (18, 19, 20) relativ zum Schlitten (13) entlang der 1. Bewegungsbahn (A) und die Bewegung des Schlittens (13) längs der Führung (14) entlang der 2. Bewegungsbahn (B) mittels einer Steuervorrichtung (23) so überlagerbar sind, dass die Werkzeuge (18, 19, 20) für eine Zeitspanne T relativ zu den Faltschachteln (FS) in Förderrichtung (R) relativbewegungslos sind, wobei gilt: T ≥ 200 ms.

## Claims

1. Method for closing a folding box (FS) by means of a lid flap (F₂) in a packaging device (10) which comprises a folding box conveyor (11) which is moved in a conveying direction (R) and which has a plurality of packaging stations (11.1) arranged in series for receiving in each case a folding box (FS) filled with a product (P), and which packaging device has a closing unit (12) by means of which an insertion flap (F₃) arranged on the lid flap (F₂) is inserted into the folding box (FS) in an insertion direction (E) which is substantially perpendicular to the conveying direction (R), wherein the closing unit (12) has a plurality of tools (18, 19, 20) which are successively brought into contact with the cover flap (F₂) and/or the insertion flap (F₃), wherein the tools (18, 19, 20) are arranged on a carrier part (17) which, together with the tools (18, 19, 20), is moved by means of a driving force on a first movement path (A) having a movement component in the insertion direction (E), wherein the first movement path (A) is a closed trajectory, **characterized in that** the carrier part (17) is arranged so as to be movable along the first movement path (A) on a carriage (13) which is moved bidirectionally along a guide (14) on a second movement path (B) by means of a further driving force, wherein the movement of the carrier part (17) and of the tools (18, 19, 20) relative to the carriage (13) along the first movement path (A) and the movement of the carriage (13) along the guide (14) along the second movement path (B) are superimposed by means of a control device (23) such that the tools (18, 19, 20) do not perform any relative movement relative to the folding boxes (FS) in the conveying direction (R) for a time period T, wherein the following applies: T ≥ 200 ms.

2. Method according to claim 1, **characterized in that** the time period T is in the range from 250 ms to 500 ms.

3. Method according to claim 1 or 2, **characterized in that** the closed trajectory of the first movement path (A) is a circular path, an elliptical path, or an asymmetrical closed trajectory.

4. Method according to any of claims 1 to 3, **characterized in that** the first movement path (A) has a movement component parallel to the insertion direction (E).

5. Method according to claim 1 or 2, **characterized in that** the first movement path (A) has a movement component parallel to the second movement path (B).

6. Method according to any of claims 1 to 5, **characterized in that** the movement on the second movement path (B) is a linear bidirectional movement between an initial position and an end position.

7. Method according to any of claims 1 to 6, **characterized in that** the second movement path (B) extends substantially parallel to the conveying direction (R).

8. Method according to any of claims 1 to 7, **characterized in that** the driving force for moving the carrier part (17) and the tools (18, 19, 20) on the first movement path (A) is generated by means of a first driving device (21) and the further driving force for moving the carriage (13) on the second movement path (B) is generated by means of a second driving device (16).

9. Method according to any of claims 1 to 7, **characterized in that** the driving force for moving the carrier part (17) and the tools (18, 19, 20) on the first movement path (A) and the further driving force for moving the carriage (13) on the second movement path (B) is generated by means of a common driving device.

10. Method according to claim 9, **characterized in that** a transmission is arranged between the common driving device and the carrier part (17) and/or between the common driving device and the carriage (13).

11. Method according to any of claims 1 to 10, **characterized in that** the folding box conveyor (11) is moved continuously at a constant speed in the conveying direction (R).

12. Method according to any of claims 1 to 10, **characterized in that** the folding box conveyor (11) is moved in the conveying direction (R) in a clocked manner in a method cycle, wherein the method cycle comprises a transport phase, in which the folding boxes (FS) arranged on the folding box conveyor (11) are conveyed in the conveying direction (R), and a stationary phase, in which the folding box conveyor (11) is stationary, wherein the time period T is 40% to 70% of the duration of the method cycle.

13. Method according to claim 12, **characterized in that** the time period T is 50% to 60% of the duration of the method cycle.

14. Method according to claim 12 or 13, **characterized in that** the transport phase comprises an acceleration range and a braking range and **in that** the carriage (13) is moved back to the initial position thereof during the acceleration range.

15. Method according to any of claims 12 to 14, **characterized in that** the carriage (13) is moved toward the end position thereof at the beginning of the acceleration range.

16. Device for closing a folding box (FS) by means of a lid flap (F₂) in a packaging device (10) which comprises a folding box conveyor (11) which is movable in a conveying direction (R) and which has a plurality of packaging stations (11.1) arranged in series for receiving in each case a folding box (FS) filled with a product (P), and which packaging device has a closing unit (12) by means of which an insertion flap (F₃) arranged on the lid flap (F₂) is inserted into the folding box (FS) in an insertion direction (E) which is substantially perpendicular to the conveying direction (R), wherein the closing unit (12) has a plurality of tools (18, 19, 20) which can successively be brought into contact with the cover flap (F₂) and/or the insertion flap (F₃), wherein the tools (18, 19, 20) are arranged on a carrier part (17) which, together with the tools (18, 19, 20), is movable by means of a driving force on a first movement path (A) having a movement component in the insertion direction (E), wherein the first movement path (A) is formed as a closed trajectory, **characterized in that** the carrier part is arranged so as to be movable along the first movement path (A) on a carriage (13) which is movable bidirectionally along a guide (14) on a second movement path (B) by means of a further driving force, wherein the movement of the carrier part (17) and the tools (18, 19, 20) relative to the carriage (13) along the first movement path (A) and the movement of the carriage (13) along the guide (14) along the second movement path (B) can be superimposed by means of a control device (23) such that the tools (18, 19, 20) do not perform any relative movement relative to the folding boxes (FS) in the conveying direction (R) for a time period T, wherein the following applies: T ≥ 200 ms.

## Revendications

1. Procédé pour la fermeture d'une boîte pliante (FS) au moyen d'une languette de recouvrement (F₂) dans un dispositif d'emballage (10) qui présente un transporteur de boîtes pliantes (11) qui est déplacé dans une direction de transport (R) et qui présente une pluralité de postes d'emballage (11.1) disposés en rangée les uns derrière les autres pour recevoir respectivement une boîte pliante (FS) remplie d'un produit (P), et une unité de fermeture (12) au moyen de laquelle une languette à insérer (F₃) disposée sur la languette de recouvrement (F₂) est insérée dans la boîte pliante (FS) dans une direction d'insertion (E) s'étendant sensiblement perpendiculairement à la direction de transport (R), dans lequel l'unité de fermeture (12) présente plusieurs outils (18, 19, 20) qui sont amenés successivement en contact avec la languette de recouvrement (F₂) et/ou la languette à insérer (F₃), dans lequel les outils (18, 19, 20) sont disposés sur une partie de support (17) qui, conjointement avec les outils (18, 19, 20), est déplacée au moyen d'une force d'entraînement sur une première trajectoire de déplacement (A) avec une composante de déplacement dans la direction d'insertion (E), dans lequel la première trajectoire de déplacement (A) est une courbe de trajectoire fermée, **caractérisé en ce que** la partie de support (17) est disposée, le long de la première trajectoire de déplacement (A), de manière réglable sur un chariot (13) qui est déplacé de manière bidirectionnelle sur une seconde trajectoire de déplacement (B) le long d'un guide (14) au moyen d'une autre force d'entraînement, dans lequel le déplacement de la partie de support (17) et des outils (18, 19, 20) par rapport au chariot (13) le long de la première trajectoire de déplacement (A) et le déplacement du chariot (13) le long du guide (14) le long de la seconde trajectoire de déplacement (B) sont superposés au moyen d'un dispositif de commande (23) de telle sorte que les outils (18, 19, 20) sont sans déplacement relatif par rapport aux boîtes pliantes (FS) dans la direction de transport (R) pendant un intervalle de temps T, dans lequel ceci s'applique : T ≥ 200 ms.

2. Procédé selon la revendication 1, **caractérisé en ce que** l'intervalle de temps T se situe dans la plage allant de 250 ms à 500 ms.

3. Procédé selon la revendication 1 ou 2, **caractérisé en ce que** la courbe de trajectoire fermée de la première trajectoire de déplacement (A) est une trajectoire circulaire, une trajectoire elliptique ou une courbe de trajectoire fermée asymétrique.

4. Procédé selon l'une des revendications 1 à 3, **caractérisé en ce que** la première trajectoire de déplacement (A) présente une composante de déplacement parallèle à la direction d'insertion (E).

5. Procédé selon la revendication 1 ou 2, **caractérisé en ce que** la première trajectoire de déplacement (A) présente une composante de déplacement parallèle à la seconde trajectoire de déplacement (B).

6. Procédé selon l'une des revendications 1 à 5, **caractérisé en ce que** le déplacement sur la seconde trajectoire de déplacement (B) est un déplacement linéaire bidirectionnel entre une position initiale et une position finale.

7. Procédé selon l'une des revendications 1 à 6, **caractérisé en ce que** la seconde trajectoire de déplacement (B) s'étend sensiblement parallèlement à la direction de transport (R).

8. Procédé selon l'une des revendications 1 à 7, **caractérisé en ce que** la force d'entraînement pour le déplacement de la partie de support (17) et des outils (18, 19, 20) sur la première trajectoire de déplacement (A) est générée au moyen d'un premier dispositif d'entraînement (21) et l'autre force d'entraînement pour le déplacement du chariot (13) sur la seconde trajectoire de déplacement (B) est générée au moyen d'un second dispositif d'entraînement (16).

9. Procédé selon l'une des revendications 1 à 7, **caractérisé en ce que** la force d'entraînement pour le déplacement de la partie de support (17) et des outils (18, 19, 20) sur la première trajectoire de déplacement (A) et l'autre force d'entraînement pour le déplacement du chariot (13) sur la seconde trajectoire de déplacement (B) sont générées au moyen d'un dispositif d'entraînement commun.

10. Procédé selon la revendication 9, **caractérisé en ce qu'**un engrenage est disposé entre le dispositif d'entraînement commun et la partie de support (17) et/ou entre le dispositif d'entraînement commun et le chariot (13).

11. Procédé selon l'une des revendications 1 à 10, **caractérisé en ce que** le transporteur de boîtes pliantes (11) est déplacé en continu à une vitesse constante dans la direction de transport (R).

12. Procédé selon l'une des revendications 1 à 10, **caractérisé en ce que** le transporteur de boîtes pliantes (11) est déplacé de manière cadencée dans la direction de transport (R) au cours d'une cadence de procédé, dans lequel la cadence de procédé présente une phase de convoyage, pendant laquelle les boîtes pliantes (FS) disposées sur le transporteur de boîtes pliantes (11) sont transportées dans la direction de transport (R), et une phase d'arrêt, pendant laquelle le transporteur de boîtes pliantes (11) est à l'arrêt, dans lequel l'intervalle de temps T représente 40 % à 70 % de la durée de la cadence de procédé.

13. Procédé selon la revendication 12, **caractérisé en ce que** l'intervalle de temps T représente 50 % à 60 % de la durée de la cadence de procédé.

14. Procédé selon la revendication 12 ou 13, **caractérisé en ce que** la phase de transport présente une période d'accélération et une période de freinage **et en ce que** le chariot (13) est ramené dans sa position initiale pendant la période d'accélération.

15. Procédé selon l'une des revendications 12 à 14, **caractérisé en ce que** le chariot (13) est déplacé vers sa position finale au début de la période d'accélération.

16. Procédé pour la fermeture d'une boîte pliante (FS) au moyen d'une languette de recouvrement (F₂) dans un dispositif d'emballage (10) qui présente un transporteur de boîtes pliantes (11) qui est déplacé dans une direction de transport (R) et qui présente une pluralité de postes d'emballage (11.1) disposés en rangée les uns derrière les autres pour recevoir respectivement une boîte pliante (FS) remplie d'un produit (P), et une unité de fermeture (12) au moyen de laquelle une languette à insérer (F₃) disposée sur la languette de recouvrement (F₂) peut être insérée dans la boîte pliante (FS) dans une direction d'insertion (E) s'étendant sensiblement perpendiculairement à la direction de transport (R), dans lequel l'unité de fermeture (12) présente plusieurs outils (18, 19, 20) qui peuvent être amenés successivement en contact avec la languette de recouvrement (F₂) et/ou la languette à insérer (F₃), dans lequel les outils (18, 19, 20) sont disposés sur une partie de support (17) qui, conjointement avec les outils (18, 19, 20), peut être déplacée au moyen d'une force d'entraînement sur une première trajectoire de déplacement (A) avec une composante de déplacement dans la direction d'insertion (E), dans lequel la première trajectoire de déplacement (A) est une courbe de trajectoire fermée, **caractérisé en ce que** la partie de support est disposée, le long de la première trajectoire de déplacement (A), de manière réglable sur un chariot (13) qui peut être déplacé de manière bidirectionnelle au moyen d'une autre force d'entraînement sur une seconde trajectoire de déplacement (B) le long d'un guide (14), dans lequel le déplacement de la partie de support (17) et des outils (18, 19, 20) par rapport au chariot (13) le long de la première trajectoire de déplacement (A) et le déplacement du chariot (13) le long du guide (14) le long de la seconde trajectoire de déplacement (B) peuvent être superposés au moyen d'un dispositif de commande (23) de telle sorte que les outils (18, 19, 20) sont sans déplacement relatif par rapport aux boîtes pliantes (FS) dans la direction de transport (R) pendant un intervalle de temps T, dans lequel ceci s'applique : T ≥ 200 ms.
